# EUROPÄISCHE PATENTSCHRIFT

(11) **EP 2 952 462 B1**
(45) Veröffentlichungstag und Bekanntmachung des Hinweises auf die Patenterteilung: **02.09.2020**
(21) Anmeldenummer: 15001344.9
(22) Anmeldetag: 06.05.2015
(51) Int. Cl.: B65H 63/00, B65H 67/04

(54) **VERFAHREN UND VORRICHTUNG ZUR ÜBERWACHUNG DER LEERHÜLSENQUALITÄT**
METHOD AND DEVICE FOR MONITORING EMPTY SLEEVE QUALITY
PROCÉDÉ ET DISPOSITIF DESTINÉS À LA SURVEILLANCE DE LA QUALITÉ DE TUBES VIDES

(30) Priorität: 07.06.2014 DE 102014008524
(43) Veröffentlichungstag der Anmeldung: 09.12.2015
(73) Patentinhaber: Saurer Spinning Solutions GmbH & Co. KG, 52531 Übach-Palenberg (DE)
(72) Erfinder: Bungter, Stefan, 41844 Wegberg (DE); Küppenbender, Marc, 41069 Mönchengladbach (DE); Marx, Alexander, 41379 Brüggen (DE)

(56) Entgegenhaltungen:
- JP-A- H06 127 827
- JP-A- S60 244 764
- JP-A- 2007 204 207
- US-A- 3 021 949
- US-A- 3 570 668

## Beschreibung

Die Erfindung betrifft ein Verfahren zum Herstellen von Kreuzspulen, wobei die Kreuzspulen nach ihrer Fertigstellung jeweils gegen eine Leerhülse ausgetauscht werden, auf die dann eine neue Kreuzspule aufgespult wird, sowie eine Vorrichtung zur Durchführung des Verfahrens.

Im Zusammenhang mit Kreuzspulen herstellenden Textilmaschinen, wie beispielsweise Spulmaschinen, sind so genannte Kreuzspulenwechsler seit langem bekannt und in diversen Patentschriften, beispielsweise in der EP 0 282 105 A1 oder in der DE 198 36 702 A1, eingehend dargestellt.

Auch an anderen Kreuzspulen herstellenden Textilmaschinen, wie zum Beispiel Offenend-Spinnmaschinen, werden Serviceaggregate eingesetzt. Diese Serviceaggregate weisen neben der Kreuzspulenwechseleinrichtung üblicherweise auch weitere Bedienvorrichtungen auf, die beispielsweise ein Reinigen des Spinnmittels oder ein Anspinnen des Fadens nach einem Fadenbruch ermöglichen.

Ein Kreuzspulenwechsler sorgt dafür, dass Kreuzspulen, die ihren vorgegebenen Durchmesser erreicht haben, auf eine textilmaschineneigene Kreuzspulentransporteinrichtung überführt werden und dass im Anschluss daran eine Leerhülse aus einem Leerhülsenmagazin in den Spulenrahmen der betreffenden Arbeitsstelle eingewechselt wird.

Zu diesem Zweck verfügt der Kreuzspulenwechsler über verschiedene Handhabungselemente, die im Zuge des Wechselvorganges Kreuzspule-Leerhülse zum Einsatz kommen. Solche Handhabungselemente sind beispielsweise ein Rahmenöffner, ein Rahmenheber, eine Spulenführungsvorrichtung, ein Hülsenzubringer sowie ein Fadenheber.

Um im Bedarfsfall selbsttätig die Arbeitsstellen der Textilmaschine versorgen zu können, sind derartige Kreuzspulenwechsler üblicherweise mit Fahrwerken auf maschinenlangen Laufbahnen, die oberhalb der Arbeitsstellen der Kreuzspulen herstellenden Textilmaschinen angeordnet sind, verfahrbar angeordnet.

Die JP S60 244 764 A offenbart eine Vorrichtung zum Feststellen, ob eine Leerhülse ordnungsgemäß in den Spulenrahmen eingelegt ist. Eine zwischen einem Bügel und dem Spulenrahmen eingeklemmte Leerhülse wird in Kontakt mit der Friktionswalze gebracht und die Amplitude mittels eines Schwingungsdetektors, der auf einem Ausleger angeordnet ist, erfasst. Dabei ist der Schwingungsdetektor mit einem Wellenform Komparator verbunden, um die Amplitude zum Zeitpunkt A und B mit einer vorgegebenen Amplitude zu vergleichen.

US 3 021 949 offenbart eine Vorrichtung für das Überprüfen und Erfassen der Mängel zylindrischer Artikel. Insbesondere ist die Erfindung zum Nachweis von unrundem Laufverhalten, abweichenden Längen geeignet sowie zum Detektieren von Ringspalten von an einer Kopfseite angebrachten C-Ringen. Dabei ist die Vorrichtung der US 3 021 949 eine eigenständige Einheit, in die die zylindrischen Artikel eingespannt, in Drehung versetzt und mittels einer Lampe angestrahlt werden, wobei dieser Lichtstrahl wiederum von einem Sensor erfasst wird. In Abhängigkeit dieses Signals wird die Vorrichtung derart angesteuert, dass die zylindrischen Artikel entweder in einen Behälter zur Weiterverwendung oder in einen Behälter zur Aussortierung fallen.

Ein Kreuzspulenwechsler für eine Kreuzspulen herstellende Textilmaschine ist durch die DE 195 33 833 A1 bekannt. Im Falle eines Kreuzspulen-Leerhülsen-Wechsels wird der noch zwischen der Vorlagespule und der fertiggestellten Kreuzspule vorhandene Faden zunächst durch ein spezielles Handhabungsmittel des Kreuzspulenwechslers, einen so genannten Fadenheber, aufgenommen und durch eine am Fadenheber angeordnete Schneid- und Klemmeinrichtung definiert abgetrennt. Im Anschluss daran wird die Kreuzspule auf ein hinter den Arbeitsstellen angeordnetes Kreuzspulentransportband befördert, und ein so genannter Hülsenzubringer positioniert eine neue Leerhülse in dem Spulenrahmen. Dabei wird das mit der Vorlagespule verbundene Fadenende festgehalten und schließlich an die neu eingelegte Leerhülse angelegt und die Fußreservewicklung erstellt.

Da viele Spinnereien kostengünstige Papphülsen einsetzen, kommt es relativ häufig vor, dass die Kanten der Leerhülsen mehr oder weniger stark deformiert sind. Wird eine derartige, deformierte Leerhülse in den Spulenrahmen eingelegt und die Spulstelle läuft an, so löst sich nach einiger Zeit, sobald genügend Masse auf die Leerhülse aufgewickelt wurde, die Kreuzspule aus dem Spulenrahmen. Bei manchen Maschinentypen kann dabei auch der Fadenverlegehebel der Spulstelle beschädigt oder gar mit abgerissen werden.

Die nicht vorveröffentlichte Patentanmeldung mit der Anmeldenummer 102013014195.8 offenbart ein Verfahren sowie eine Textilmaschine zur Behebung einer Fadenunterbrechung beim Wickeln eines Fadens auf eine Kreuzspule. Wenn kurz nach einem Kreuzspulen-Leerhülsen-Wechsel ein Fadenbruch auftritt, oder die neu eingelegte Leerhülse nicht ordnungsgemäß anläuft und eine festgelegte Mindestfadenlänge unterschritten wird, fordert die Spulstelle einen Austausch der Leerhülse an. Dieser Austausch der Leerhülsen erfolgt durch den Kreuzspulenwechsler. Aufgabe der vorliegenden Erfindung ist es, ein Verfahren sowie eine dazugehörige Vorrichtung vorzuschlagen, die eine Überwachung der Leerhülsenqualität ermöglichen, was sich letztendlich auch positiv auf die Produktivität der Textilmaschine auswirkt.

Diese Aufgabe wird erfindungsgemäß durch die kennzeichnenden Merkmale des Anspruches 1 für ein Verfahren sowie durch die kennzeichnenden Merkmale des Anspruches 5 für eine Vorrichtung gelöst.

Vorteilhafte Ausgestaltungen der Erfindung sind Gegenstand der Unteransprüche. Zur Lösung der Aufgabe ist gemäß Anspruch 1 vorgesehen, dass vor dem Neustart des Spulprozesses mindestens ein Messwert bestimmt wird, der den Rundlauf der Leerhülse charakterisiert, dass bei Einhaltung von Toleranzgrenzen des mindestens einen Messwertes erkannt wird, dass die Leerhülse nicht oder nur in einem tolerierbaren Ausmaß deformiert ist, und der Spulprozess gestartet wird und dass bei Nichteinhaltung von Toleranzgrenzen des mindestens einen Messwertes erkannt wird, dass die Leerhülse zu stark deformiert ist ein Wechsel der Leerhülse gegen eine andere Leerhülse erfolgt.

Das bedeutet, zunächst wird, wie üblich, durch den Kreuzspulenwechsler die volle Kreuzspule gegen eine neue Leerhülse ausgetauscht. Nachdem die Leerhülse eingelegt wurde, wird sie zunächst rotiert, wobei vorteilhaft der Kreuzspulenwechsler bereits eine so genannte Fußreservewicklung erzeugt. Eine Messeinrichtung erfasst einen den Rundlauf der Leerhülse charakterisierenden mindestens einen Messwert. Dieser Messwert wird mit Toleranzgrenzen verglichen.

Befindet sich der Messwert innerhalb der Toleranzgrenzen, bedeutet das, dass die Leerhülse nicht, oder nur in einem tolerierbaren Ausmaß deformiert ist und somit das Laufverhalten der Leerhülse ruhig und akzeptabel ist. Folglich verbleibt die Leerhülse im Spulenrahmen und der Spulvorgang beginnt.

Auf diese Weise können deformierte Leerhülsen unmittelbar nach dem Einlegen in den Spulenrahmen, aber noch vor Beginn des Spulprozesses, erkannt und gegebenenfalls aussortiert werden. Dadurch wird vermieden, dass die deformierten Leerhülsen dem Spulprozess zugeführt werden und sich die Leerhülsen aufgrund des unrunden Laufverhaltens nach einiger Zeit aus dem Spulenrahmen lösen können. Stillstände und personeller Arbeitseinsatz werden somit reduziert, was sich positiv auf die Produktivität der Textilmaschine auswirkt.

Es bietet sich an, den Rundlauf der Leerhülse während der Erstellung der Fußreservewicklung zu bestimmen, da dadurch keine zusätzliche Zeit in Anspruch genommen werden muss. Theoretisch wäre es aber ebenfalls auch denkbar, beispielsweise vor der Erstellung der Fußreservewicklung, die Leerhülse anzutreiben und den Rundlauf zu erfassen. Dadurch würde die Arbeitsstelle allerdings länger als notwendig nicht produzieren können, was vermieden werden sollte.

Wenn der mindestens eine Messwert, der den Rundlauf der Leerhülse charakterisiert, die Toleranzgrenzen überschreitet, so ist die Leerhülse zu stark deformiert, um ein ruhiges Laufverhalten während des Spulprozesses zur Erzeugung einer Qualitätsspule zu gewährleisten. Im schlimmsten Fall löst sich die Leerhülse während des Spulvorganges aus dem Spulenrahmen. Deswegen wird die eingelegte Leerhülse wieder aus dem Spulenrahmen entnommen und eine neue Leerhülse eingelegt. Bei dieser neu eingewechselten Leerhülse wird dann wieder erfindungsgemäß vor Beginn des Spulprozesses der Rundlauf bestimmt.

Vorteilhafterweise, wie in Anspruch 2 dargelegt, erfolgt die Bestimmung des Messwerts für den Rundlauf der Leerhülse berührungslos.

Berührungslose Messeinrichtungen bieten den Vorteil, dass sie innerhalb einer kurzen Ansprechzeit einen rückwirkungs- und verschleißfreien Messvorgang ermöglichen und dabei eine hohe Wiederholgenauigkeit aufweisen.

Gemäß Anspruch 3 kann die Bestimmung des Messwerts für den Rundlauf der Leerhülse insbesondere mittels eines Kamerasystems mit Bildauswertungssoftware erfolgen.

Diese spezielle Form der berührungslosen Erfassung ermöglicht den fotografischen Vergleich zwischen der aktuell eingelegten Leerhülse und zuvor erfassten Bildern von Leerhülsen, um den Rundlauf der aktuellen Leerhülse bewerten zu können. Entweder werden Bilder von Leerhülsen hinterlegt, die zu stark deformiert sind, um einen störungsfreien Spulprozess zu ermöglichen, oder von Leerhülsen, die keine Deformierungen respektive akzeptable Deformierungen aufweisen, mit denen immer noch ein störungsfreier Spulprozess möglich ist.

In bevorzugter Ausgestaltung, wie in Anspruch 4 erläutert, erfolgt die Bestimmung des Messwerts für den Rundlauf der Leerhülse mittels eines mechanischen Tasters mit Endschalter.

Diese unkomplizierten mechanischen Taster bieten eine hohe Beständigkeit in industriellen Umgebungen sowie eine hohe Wiederholgenauigkeit. Sie sind absolut sicher vor elektromagnetischen Störeinflüssen und auch bei hohen Betriebsspannungen einsetzbar.

Gemäß Anspruch 5 besitzt die Vorrichtung erste Mittel zur Ermittlung mindestens eines den Rundlauf charakterisierenden Messwertes, und ist zum Vergleich des mindestens einen Messwertes mit Toleranzgrenzen ausgebildet, erkennt bei Einhaltung von Toleranzgrenzen des mindestens einen Messwertes dass die Leerhülse nicht oder nur in einem tolerierbaren Ausmaß deformiert ist und erzeugt ein Signal, das den Spulprozess startet, die Vorrichtung besitzt zudem zweite Mittel, die bei Nichteinhaltung von Toleranzgrenzen des mindestens einen Messwertes erkennen, dass die Leerhülse zu stark deformiert ist und ein Wechselsignal erzeugen, das den Tausch der bereits eingelegten Leerhülse gegen eine neue Leerhülse auslöst und die ersten und zweiten Mittel sind Bestandteil eines fahrbaren Serviceaggregates, das die Kreuzspulen gegen Leerhülsen austauscht.

Wie bereits beschrieben, wird dadurch ermöglicht, die Qualität der Leerhülsen vor Beginn des Spulprozesses zu überprüfen und nur die Leerhülsen zu verwenden, die einen reibungslosen Spul- und Wickelprozess garantieren.

In sinnvoller Weise kann die Bestimmung des Rundlaufs und die Ermittlung eines den Rundlauf charakterisierenden Messwertes in den bereits bekannten Kreuzspulen-Leerhülsen-Wechsel integriert werden. Das bedeutet, dass, nachdem im Rahmen des üblichen Kreuzspulen-Leerhülsen-Wechsels durch den Kreuzspulenwechsler die fertig bespulte Kreuzspule aus dem Spulenrahmen entfernt und eine neue Leerhülse in den Spulenrahmen eingelegt wurde, gleichzeitig, beispielsweise während der Erstellung der Fußreservewicklung, der Rundlauf der Leerhülse durch eine Messeinrichtung bestimmt wird.

Damit hat die erfindungsgemäße Vorrichtung den Vorteil, dass keine kostspieligen Umbauten an der Textilmaschine notwendig werden, sondern dass die erfindungsgemäße Vorrichtung überwiegend auf bereits vorhandene Maschinenelemente einer Kreuzspulen herstellenden Textilmaschine zurückgreift.

Den Rundlauf während der Erstellung der Fußreservewicklung zu bestimmen, bietet sich an, da dadurch keine zusätzliche Zeit in Anspruch genommen werden muss. Der erhaltene mindestens eine Messwert für den Rundlauf wird mit Toleranzgrenzen verglichen und bei Einhaltung der Toleranzwerte wird ein Signal erzeugt, das den Spulprozess startet.

Um einen Messwert ermitteln zu können und den Rundlauf der Leerhülse zu bestimmen, dient eine Messeinrichtung. Diese Messeinrichtung kann auf unterschiedlichen Messprinzipien beruhen.

Der Rundlauf der Leerhülse und somit die Qualität der Leerhülse kann auf unterschiedliche Weise bestimmt werden. Eine Möglichkeit ist, die Amplitude des Spulenrahmens zu messen, auf den die Leerhülse einen direkten Einfluss hat. Denn, je deformierter die Leerhülse, desto größer ist die Amplitude des Spulenrahmens und desto unrunder das Laufverhalten der Leerhülse.

Eine andere Möglichkeit ist, die Geometrie der Leerhülse zu beurteilen. Das bedeutet, dass Bilder der Leerhülse erstellt werden, die wiederum mit hinterlegten Bildern von nicht deformierten bis zu unterschiedlich stark deformierten Leerhülsen abgeglichen werden. Überschreiten die Deformierungen der Leerhülse die Deformierungen eines als grenzwertig festgelegten Bildes, so muss die Leerhülse gegen eine neue ausgetauscht werden, um eine reibungslose Produktion zu gewährleisten.

Nachdem der den Rundlauf charakterisierende mindestens eine Messwert ermittelt wurde, wird dieser anschließend mit Toleranzgrenzen verglichen. In Abhängigkeit dieses Vergleiches verbleibt entweder die Leerhülse im Spulenrahmen und der Spulprozess wird gestartet, oder der mindestens eine Messwert übersteigt die Toleranzgrenzen, woraufhin ein Wechselsignal erzeugt wird und der Kreuzspulenwechsler die bereits eingelegte Leerhülse aus dem Spulenrahmen entfernt und eine neue Leerhülse in den Spulenrahmen einlegt.

Bevorzugt ist die Vorrichtung im Kreuzspulenwechsler angeordnet. Diese Ausführungsform bietet den Vorteil, dass zur Bestimmung des Rundlaufs durch Ermittlung eines Messwertes eine einzige Messvorrichtung im Kreuzspulenwechsler ausreicht.

Bevorzugt, wie in Anspruch 6 beschrieben, beinhalten die ersten Mittel zum Bestimmen des Messwertes für den Rundlauf einer Leerhülse eine berührungslose Messeinrichtung.

Die unterschiedlichen Messeinrichtungen sind zwar Bestandteil der Erfindung, aber nicht im Rahmen dieser Anmeldung vollständig aufgezählt und beschrieben, daher wird auf eine detaillierte Ausführung verzichtet. Verschiedenste berührungslose oder nicht berührungslose Messprinzipien sind bekannt, alle durch den Stand der Technik hinreichend offenbart und in verschiedensten Patentanmeldungen ausführlich beschrieben.

Als berührungslose Messprinzipien können zum Beispiel eine Fotozelle, ein induktiver Sensor oder eine Messung mit einem Laser verwendet werden.

Die DE 1 278 308 offenbart beispielsweise einen optoelektrischen Sensor. Beschrieben wird die Bestrahlung einer Spinnkopshülse mittels einer Lichtquelle, wobei das von der Spinnkopshülse reflektierte Licht mit Hilfe einer Fotozelle erfasst wird. Der von der Spinnkopshülse reflektierte Lichtstrahl beeinflusst abhängig davon, ob auf der Spinnkopshülse ein Wicklungsrest vorhanden ist oder nicht, mehr oder weniger die Fotozelle. Eine rotierende deformierte Leerhülse erzeugt ebenso eine Abweichung der Reflexion wie eine Restbewicklung.

Gemäß Anspruch 7 beinhalten die ersten Mittel zum Bestimmen des Messwertes für den Rundlauf einer Leerhülse ein Kamerasystem mit Bildauswertungssoftware.

Messeinrichtungen dieser Art sind durch den Stand der Technik bekannt, werden häufig in der Textilindustrie verwendet und gehören zu den berührungslosen Messeinrichtungen.

Die DE 10 2007 057 921 A1 beschreibt zum Beispiel das automatisierte Identifizieren von Leerhülsen anhand charakteristischer Merkmale der Leerhülsen. Unterschiedliche Farben und Musterungen der Leerhülsen werden erkannt, indem eine so genannte CCD-Kamera Bilder der Leerhülsen aufnimmt und diese in einer Bildbearbeitungseinrichtung mit Bildern hinterlegter Leerhülsen vergleicht. Anstelle einer Musterung würde hier eine Asymmetrie erkannt.

In einer anderen vorteilhaften Ausführungsform ist vorgesehen, dass, gemäß Anspruch 8, die ersten Mittel zum Bestimmen des Messwertes für den Rundlauf einer Leerhülse einen mechanischen Taster mit Endschalter beinhalten.

Ein elektro-mechanischer Taster ist beispielsweise durch die DE 41 10 626 A1 offenbart. In dieser Schrift wird eine Vorrichtung beschrieben, die einen elektromechanischen Hülsenwächter beinhaltet, der die auf der Spinnkopshülse verbliebene Restgarnmenge detektiert. Dazu streift ein Metallkamm seitlich über die Spinnkopshülse. Je nachdem, wie weit der Metallkamm über die Spinnkopshülse streifen kann, werden Rückschlüsse über die Restfüllmenge der Spinnkopshülse gezogen. Ein solcher Taster wäre auch einsetzbar, um die Amplitude der Oberflächenbewegung einer im Spulenrahmen rotierenden Leerhülse zu überwachen.

Im Rahmen der Erfindung ist es auch möglich, mehrere Mittel zur Ermittlung des Messwertes für den Rundlauf einer Leerhülse zu verwenden, um die Sicherheit des Ergebnisses zu verbessern.

Die vorliegende Erfindung wird nachfolgend anhand eines in den Zeichnungen dargestellten Ausführungsbeispiels näher erläutert.

Es zeigen
- Figur 1: eine Vorderansicht einer Spulmaschine mit einer Vielzahl von Arbeitsstellen;
- Figur 2: schematisch eine Spulstelle mit erfindungsgemäßem Kreuzspulenwechsler.

Die Erfindung wird nachfolgend anhand einer Spulmaschine 1 mit einer Vielzahl von Spulstellen 2 erläutert. Die Erfindung ist aber auch auf andere Kreuzspulen herstellende Textilmaschinen übertragbar.
In Figur 1 ist in Vorderansicht schematisch eine mit der Bezugszahl 1 gekennzeichnete Spulmaschine dargestellt. Derartige Spulmaschinen 1 weisen üblicherweise zwischen ihren Endgestellen 35, 36 eine Vielzahl gleichartiger Arbeitsstellen, vorzugsweise Spulstellen 2, auf. Auf diesen Spulstellen 2 werden, wie bekannt und daher nicht näher erläutert, die auf einer (nicht dargestellten) Ringspinnmaschine produzierten Spinnkopse 9 zu großvolumigen Kreuzspulen 11 umgespult.

Die fertig gestellten Kreuzspulen 11 werden mittels eines selbsttätig arbeitenden Serviceaggregats 23, im Folgenden als Kreuzspulenwechsler bezeichnet, auf eine textilmaschineneigene Kreuzspulentransporteinrichtung 21, wie in Figur 2 dargestellt, überführt und anschließend zu einer maschinenendseitig angeordneten (nicht dargestellten) Spulenverladestation oder dergleichen befördert.

Derartige Spulmaschinen 1 weisen in der Regel eine Logistikeinrichtung in Form eines Spulen- und Hülsentransportsystems 3 auf. In diesem Spulen- und Hülsentransportsystem 3 laufen, auf Transporttellern 8, Spinnkopse 9 beziehungsweise leere Spinnkopshülsen 34 um.

Des Weiteren verfügen solche Spulmaschinen 1 über eine Zentralsteuereinheit 37, die, beispielsweise über einen Maschinenbus 40, sowohl mit den Arbeitsstellenrechnern 39 der einzelnen Spulstellen 2 als auch mit der Steuereinrichtung 38 des die Spulstellen 2 bedienenden Kreuzspulenwechslers 23 verbunden ist. Der Kreuzspulenwechsler 23 ist mit seinen Fahrwerken 24, 25 auf maschinenlangen Laufbahnen 26, 27, die oberhalb der Spulstellen 2 angeordnet sind, verfahrbar gelagert. Der Kreuzspulenwechsler 23 sorgt nicht nur dafür, dass die auf den Spulstellen 2 fertig gestellten Kreuzspulen 11 ordnungsgemäß auf die Kreuzspulentransporteinrichtung 21 überführt werden, sondern wechselt jeweils auch selbsttätig eine Leerhülse 28 in den Spulenrahmen 18 der betreffenden Spulstelle 2 ein.

Die entsprechende Leerhülse 28 entnimmt der Kreuzspulenwechsler 23 dabei einem arbeitsstelleneigenen Leerhülsenspeicher 22, der jeweils oberhalb der Spulstelle 2 angeordnet ist.

Die relativ wenig Garnvolumen aufweisenden Spinnkopse 9 werden in den Abspulstellungen 10, die sich im Bereich der (nicht dargestellten) Quertransportstrecken befinden, zu großvolumigen Kreuzspulen 11 umgespult.

Figur 2 zeigt den Zustand, kurz nachdem die volle Kreuzspule 11 gegen eine Leerhülse 28 ausgetauscht wurde.

Die Leerhülse 28 ist in einem Spulenrahmen 18 gehaltert und drehbar gelagert. Die Leerhülse 28 wird zu einer Kreuzspule 11 gewickelt. Die Leerhülse 28 beziehungsweise die Kreuzspule 11 liegt dazu auf einer Antriebstrommel 12 und wird von dieser über Reibschluss mitgenommen. Die Spulstelle 2 verfügt ferner über eine schwenkbare Saugdüse 14, die bei einer Fadenunterbrechung den mit der Kreuzspule 11 verbundenen Oberfaden erfasst und in die Fadenverbindungseinrichtung 13 einlegt. Der mit dem Spinnkops 9 verbundene Unterfaden wird von dem schwenkbaren, mit Unterdruck beaufschlagten Greiferrohr 15 erfasst und in die Fadenverbindungseinrichtung 13 eingelegt.

Eine Fadenunterbrechung kann zum Beispiel durch einen Reinigerschnitt, einen Fadenbruch oder einen Leerlauf des Spinnkopses 9 bzw. der Vorlagespule ausgelöst werden. Der Reiniger 17 ist im Fadenlauf angeordnet. Er überwacht den Faden 20 auf Fehler und führt gegebenenfalls einen Reinigerschnitt aus. Der Unterfaden wird dann durch den Fadenspanner 16 gehalten und kann durch das Greiferrohr 15 aufgenommen werden. Der Oberfaden läuft auf die Kreuzspule 11 auf und kann von der Saugdüse 14 erfasst werden. Ober- und Unterfaden werden in die Fadenverbindungseinrichtung 13 eingelegt und es wird eine Fadenverbindung durchgeführt. Bei einem Fadenbuch oberhalb des Fadenspanners 16 ist der Ablauf für die Fadenverbindung entsprechend. Bei einem Fadenbruch unterhalb des Fadenspanners 16 oder bei Einwechseln eines neuen Spinnkopses 9 wird zunächst die Saugglocke 19 aktiviert und der Faden auf dem Spinnkops 9 erfasst. Dann kann der Unterfaden vom Greiferrohr 15 übemommen werden. Danach wird mit der Fadenverbindung, wie bereits beschrieben, fortgefahren.

Zur Durchführung eines Kreuzspulen-Leerhülsen-Wechsels ist der Kreuzspulenwechsler 23 vorhanden. Der Kreuzspulenwechsler 23 sorgt dafür, dass Kreuzspulen 11, die einen vorbestimmten Durchmesser erreicht haben, auf die Kreuzspulentransporteinrichtung 21 überführt werden und dass anschließend eine Leerhülse 28 in den Spulenrahmen 18 eingewechselt wird. Dazu ist der Kreuzspulenwechsler 23 entlang der Spulmaschine 1 verfahrbar und wird auf den Laufschienen 26 und 27 geführt. Der Kreuzspulenwechsler 23 weist eine Vielzahl von Handhabungseinrichtungen auf, die im Stand der Technik bekannt sind. Aus diesem Grunde sind diese in Figur 2 nur angedeutet. Dazu gehören der Fadenheber 50, der Rahmenöffner 51, der Hülsenzubringer 52 und der Rahmenheber 53. Die Handhabungseinrichtungen werden, wie ebenfalls bekannt, durch Einzelantriebe angetrieben. Dadurch ist es im Prinzip möglich, beliebige Bewegungsabläufe vorzugeben.

Die Spulstelle 2 weist einen Leerhülsenspeicher 22 auf, in dem Leerhülsen 28 für den Kreuzspulen-Leerhülsen-Wechsel bevorratet werden. Der Leerhülsenspeicher 22 könnte aber auch an dem Kreuzspulenwechsler 23 oder zentral angebracht sein.

Wenn an einer Spulstelle 2 der Textilmaschine die Kreuzspule 11 ihren vorgegebenen Durchmesser erreicht hat, wird über eine (nicht dargestellte) spulstelleneigene Abhebevorrichtung die Kreuzspule 11 von ihrer Antriebstrommel 12 gehoben und läuft gebremst oder ungebremst in den Stillstand aus.

Gleichzeitig wird der auf dem Oberbau der Spulmaschinen 1 auf Laufbahnen 26, 27 verfahrbar angeordnete Kreuzspulenwechsler 23 angefordert. Die Anforderung des Kreuzspulenwechslers kann dabei auch präventiv erfolgen, das heißt, das Anforderungssignal kann bereits abgesetzt werden, bevor eine Kreuzspule 11 ihren endgültigen Durchmesser erreicht hat.

Der Kreuzspulenwechsler 23, der, wie vorstehend erläutert, Handhabungsvorrichtungen zum Wechseln einer fertig gestellten Kreuzspule 11 gegen eine Leerhülse 28 aufweist, positioniert sich vor der betreffenden Spulstelle 2. Anschließend wird durch den Rahmenöffner 51 der Spulenrahmen 18 geöffnet. Dabei wird der schwenkbar gelagerte Rahmenarm nach außen gedrückt. Beim Öffnen des Spulenrahmens 18 wird die zwischen den Spulenrahmenarmen gehaltene Kreuzspule 11 freigegeben und gelangt auf das darunter angeordnete Schwenkblech. Das Schwenkblech wird durch den Rahmenheber 53 unterfasst und angehoben. Die Kreuzspule 11 wird dadurch auf die Kreuzspulentransporteinrichtung 21 gerollt.

Aus dem arbeitsstelleneigenen Leerhülsenspeicher 22 wird mittels des nicht dargestellten Hülsenzubringers die Leerhülse 28 entnommen und in den Bereich des Spulenrahmens 18 transportiert.

Der Spulenrahmen 18 wird dabei durch den Rahmenheber 53 sowie den Rahmenöffner 51 in eine Stellung gebracht, in der der nicht dargestellte Hülsengreifer problemlos eine neue Leerhülse 28 in den Spulenrahmen 18 einlegen kann.

Der Faden 20 wird an der Leerhülse 28 festgelegt. Dazu wird der Unterfaden mittels des Greiferrohres 15 und der Saugdüse 14 bis in den Bereich des Spulenrahmens 18 transportiert und der Faden 20 wird zwischen der Leerhülse 28 und einer Aufnahme des Spulenrahmens 18 eingeklemmt. In Figur 2 ist der Fadenheber 50 so positioniert, dass eine Fußreserve gewickelt wird.

Die Abläufe der Spulmaschine 1, der Spulstelle 2 und des Kreuzspulenwechslers 23 werden von der Zentralsteuereinheit 37, den Arbeitsstellenrechnern 39 und der Steuerung 38 des Kreuzspulenwechslers 23 gesteuert. Diese Steuerungen sind über die Busleitungen 40 und 41 miteinander verbunden.

Erfindungsgemäß erfassen erste Mittel während der Erstellung der Fußreserve die Amplitude des Spulenrahmens 18 mittels der Messzelle 31, und ein Messwert, der den Rundlauf der eingelegten Leerhülse 28 charakterisiert, wird gebildet. Dieser Messwert wird über den Maschinenbus 40 an den Arbeitsstellenrechner 39 übermittelt. Daraufhin wird der Messwert mit Grenzwerten verglichen und eine Überschreitung der Toleranzgrenzen indiziert. Aufgrund dessen generieren zweite Mittel ein Wechselsignal, das an die Steuerung 38 des Kreuzspulenwechslers 23 übermittelt wird. Das Wechselsignal bewirkt, dass der Kreuzspulenwechsler 23 die zuvor eingelegte Leerhülse 28 gegen eine neue Leerhülse 28 aus dem Leerhülsenspeicher 22 austauscht. Die Leerhülse 28 mit dem Restfaden wird über die Kreuzspulentransporteinrichtung 21 abtransportiert und kann später aussortiert werden. Der Ablauf des Leerhülsenaustausches ist dabei prinzipiell identisch mit dem Austausch der vollen Kreuzspule 11 gegen die Leerhülse 28, wie er oben beschrieben ist. Auch das Festlegen des Fadens 20 an die Leerhülse 28 erfolgt wie oben beschrieben.

## Patentansprüche

1. Verfahren zum Herstellen von Kreuzspulen, wobei die Kreuzspulen (11) nach ihrer Fertigstellung jeweils gegen eine Leerhülse (28) ausgetauscht werden, auf die dann eine neue Kreuzspule (11) aufgespult wird,
**dadurch gekennzeichnet,**
**dass** vor dem Neustart des Spulprozesses mindestens ein Messwert bestimmt wird, der den Rundlauf der Leerhülse (28) charakterisiert,
**dass** bei Einhaltung von Toleranzgrenzen des mindestens einen Messwertes erkannt wird, dass die Leerhülse (28) nicht oder nur in einem tolerierbaren Ausmaß deformiert ist, und der Spulprozess gestartet wird und
**dass** bei Nichteinhaltung von Toleranzgrenzen des mindestens einen Messwertes erkannt wird, dass die Leerhülse (28) zu stark deformiert ist und ein Wechsel der Leerhülse (28) gegen eine andere Leerhülse (28) erfolgt.

2. Verfahren nach Anspruch 1, **dadurch gekennzeichnet, dass** die Bestimmung des Messwerts für den Rundlauf der Leerhülse (28) berührungslos erfolgt.

3. Verfahren nach Anspruch 1, **dadurch gekennzeichnet, dass** die Bestimmung des Messwerts für den Rundlauf der Leerhülse (28) mittels eines Kamerasystems mit Bildauswertungssoftware erfolgt.

4. Verfahren nach Anspruch 1, **dadurch gekennzeichnet, dass** die Bestimmung des Messwerts für den Rundlauf der Leerhülse (28) mittels eines mechanischen Taster mit Endschalter erfolgt.

5. Vorrichtung zum Herstellen von Kreuzspulen, wobei die Kreuzspulen (11) nach ihrer Fertigstellung jeweils gegen eine Leerhülse (28) ausgetauscht werden, auf die dann eine neue Kreuzspule (11) aufgespult wird,
**dadurch gekennzeichnet,**
**dass** die Vorrichtung erste Mittel zur Ermittlung mindestens eines den Rundlauf charakterisierenden Messwertes besitzt,
**dass** die Vorrichtung des Weiteren zum Vergleich des mindestens einen Messwertes mit Toleranzgrenzen ausgebildet ist,
**dass** die Vorrichtung bei Einhaltung von Toleranzgrenzen des mindestens einen Messwertes erkennt, dass die Leerhülse (28) nicht oder nur in einem tolerierbaren Ausmaß deformiert ist und ein Signal erzeugt, das den Spulprozess startet,
**dass** sie zweite Mittel besitzt, die bei Nichteinhaltung von Toleranzgrenzen des mindestens einen Messwertes erkennen, dass die Leerhülse (28) zu stark deformiert ist und ein Wechselsignal erzeugen, das den Tausch der bereits eingelegten Leerhülse (28) gegen eine neue Leerhülse (28) auslöst und dass die ersten und zweiten Mittel Bestandteil eines fahrbaren Serviceaggregates (23) sind, das die Kreuzspulen (11) gegen Leerhülsen (28) austauscht.

6. Vorrichtung nach Anspruch 6, **dadurch gekennzeichnet, dass** die ersten Mittel zum Bestimmen des Messwerts für den Rundlauf einer Leerhülse (28) eine berührungslose Messmethode beinhalten.

7. Vorrichtung nach Anspruch 6, **dadurch gekennzeichnet, dass** die ersten Mittel zum Bestimmen des Messwerts für den Rundlauf einer Leerhülse (28) ein Kamerasystem mit Bildauswertungssoftware beinhalten.

8. Vorrichtung nach Anspruch 6, **dadurch gekennzeichnet, dass** die ersten Mittel zum Bestimmen des Messwerts für den Rundlauf einer Leerhülse (28) einen mechanischen Taster mit Endschalter beinhalten.

## Claims

1. Method for producing cross-wound packages, wherein the cross-wound packages (11), after having been produced, are each exchanged for an empty tube (28), onto which a new cross-wound package (11) is then wound,
**characterised in that,**
before the winding processes is restarted, at least one measured value is determined, which characterises the radial run-out of the empty tube (28), that, if tolerance limits of the at least one measured value are adhered to, it is detected that the empty tube (28) is not deformed or is deformed only to a tolerable extent, and the winding process is started, and
that, if tolerance limits of the at least one measured value are not adhered to, it is detected that the empty tube (28) is too highly deformed and the empty tube (28) is exchanged for another empty tube (28).

2. Method according to claim 1, **characterised in that** the measured value for the radial run-out of the empty tube (28) is determined without contact.

3. Method according to claim 1, **characterised in that** the measured value for the radial run-out of the empty tube (28) is determined by means of a camera system having image evaluation software.

4. Method according to claim 1, **characterised in that** the measured value for the radial run-out of the empty tube (28) is determined by means of a mechanical feeler having a limit switch.

5. Device for producing cross-wound packages, wherein the cross-wound packages (11), after having been produced, are each exchanged for an empty tube (28), onto which a new cross-wound package (11) is then wound,
**characterised in that**
the device has first means for determining at least one measured value characterising the radial run-out,
that the device is also designed to compare the at least one measured value with tolerance limits,
that, if tolerance limits of the at least one measured value are adhered to, the device detects that the empty tube (28) is not deformed or is deformed only to a tolerable extent and produces a signal, which starts the winding process,
that the device has second means, which, if tolerance limits of the at least one measured value are not adhered to, detect that the empty tube (28) is too highly deformed and produce an exchange signal, which triggers the exchange of the already inserted empty tube (28) for a new empty tube (28), and
that the first and second means are part of a movable service unit (23), which exchanges the cross-wound packages (11) for empty tubes (28).

6. Device according to claim 5, **characterised in that** the first means for determining the measured value for the radial run-out of an empty tube (28) comprise a contact-free measuring method.

7. Device according to claim 6, **characterised in that** the first means for determining the measured value for the radial run-out of an empty tube (28) comprise a camera system having image evaluation software.

8. Device according to claim 5, **characterised in that** the first means for determining the measured value for the radial run-out of an empty tube (28) comprise a mechanical feeler having a limit switch.

## Revendications

1. Procédé pour fabriquer des bobines croisées, sachant que les bobines croisées (11) sont remplacées, après leur fabrication, chacune par un tube vide (28) sur lequel une nouvelle bobine croisée (11) est alors enroulée, **caractérisé en ce que,**
avant chaque nouveau démarrage du processus d'enroulement, au moins une valeur de mesure est calculée et caractérise la circularité du tube vide (28). Il est détecté que, en cas de respect des limites de tolérance de la valeur de mesure évoquée, le tube vide (28) n'est pas déformé ou seulement dans une mesure tolérable et le processus d'enroulement est démarré et,
en cas de non respect des limites de tolérance d'au moins une valeur de mesure, il est détecté que le tube vide (28) est trop déformé et que le tube vide (28) est remplacé par un autre tube vide (28).

2. Procédé selon la revendication 1, **caractérisé en ce que** le calcul de la valeur de mesure pour la circularité du tube vide (28) est réalisé sans contact.

3. Procédé selon la revendication 1, **caractérisé en ce que** le calcul de la valeur de mesure pour la circularité du tube vide (28) est réalisé à l'aide d'un système de caméra avec un logiciel d'évaluation d'image.

4. Procédé selon la revendication 1, **caractérisé en ce que** le calcul de la valeur de mesure pour la circularité du tube vide (28) est réalisé par un palpeur mécanique avec interrupteur de fin de course.

5. Dispositif pour fabriquer des bobines croisées, sachant que les bobines croisées (11) sont remplacées, après leur fabrication, chacune par un tube vide (28) sur lequel une nouvelle bobine croisée (11) est enroulée,
**caractérisé en ce que**
le dispositif possède un premier moyen de calcul d'au minimum une valeur de mesure caractérisant la concentricité du tube,
le dispositif est, de plus, conçu pour comparer cette valeur de mesure avec les limites de tolérance,
le dispositif détecte, en cas de respect des limites de tolérances de la valeur de mesure évoquée, que le tube vide (28) n'est pas déformé ou seulement dans une mesure tolérable et génère un signal qui démarre le processus d'enroulement,
le dispositif possède un deuxième moyen qui détecte, en cas de non respect des limites de tolérance d'au moins une valeur de mesure, que le tube vide (28) est trop déformé et génère un signal de remplacement déclenchant le remplacement du tube vide (28) déjà inséré par un nouveau tube vide (28) et **en ce que** les premier et second moyens font partie d'un module de service mobile (23) qui remplace les bobines croisées (11) par des tubes vides (28).

6. Dispositif selon la revendication 5, **caractérisé en ce que** le premier moyen de calcul de la valeur de mesure pour la circularité d'un tube vide (28) contient une méthode de mesure sans contact.

7. Dispositif selon la revendication 5, **caractérisé en ce que** le premier moyen de calcul de la valeur de mesure pour la circularité d'un tube vide (28) contient un système de caméra avec un logiciel d'évaluation d'image.

8. Dispositif selon la revendication 5, **caractérisé en ce que** le premier moyen de calcul de la valeur de mesure pour la circularité d'un tube vide (28) contient un palpeur mécanique avec interrupteur de fin de course.
